# EUROPÄISCHE PATENTSCHRIFT

(11) **EP 1 173 868 B1**
(45) Veröffentlichungstag und Bekanntmachung des Hinweises auf die Patenterteilung: **20.11.2002**
(21) Anmeldenummer: 00929304.4
(22) Anmeldetag: 17.04.2000
(51) Int. Cl.: H01H 71/52, H01H 73/04

(54) **SCHUTZSCHALTEINRICHTUNG, BEISPIELSWEISE LEITUNGSSCHUTZSCHALTER**
CIRCUIT BREAKER, FOR EXAMPLE AUTOMATIC CUTOUT
UNITE COUPE-CIRCUIT, PAR EXEMPLE DISJONCTEUR DE PROTECTION

(30) Priorität: 28.04.1999 DE 19919420
(43) Veröffentlichungstag der Anmeldung: 23.01.2002
(73) Patentinhaber: SIEMENS AKTIENGESELLSCHAFT, 80333 München (DE)
(72) Erfinder: ECKERT, Gunther, D-93142 Maxhütte-Haidhof (DE); FISCHER, Elmar, D-93051 Regensburg (DE); WEBER, Christoph, D-84061 Ergoldsbach (DE)
(86) Internationale Anmeldenummer: DE0001198
(87) Internationale Veröffentlichungsnummer: WO00067278

(56) Entgegenhaltungen:
- WO-A-86/00751
- US-A- 5 214 402

## Beschreibung

Die Erfindung bezieht sich auf eine Schutzschalteinrichtung, beispielsweise auf einen Leitungsschutzschalter, deren Schaltschloß zwischen einem Handbedienorgan und zumindest einem beweglichen Kontaktarm an einer Verklinkungsstelle zwischen einer Klinke und einem Auslösehebel durch eine Auslöseeinrichtung entklinkbar ist (siehe z.B. DE-A-19 04 731).

Derartige Schutzschalteinrichtungen sind in den vielfältigsten Ausführungen auf dem Markt. Um den verschiedenartigsten Anforderungen in der Praxis zu genügen, wird die Kinematik der Schaltschlösser derartiger Schutzschalteinrichtungen verhältnismäßig kompliziert. Andererseits hat man immer wieder versucht, den Aufbau von Schutzschalteinrichtungen auf einfache Grundformen zurückzuführen, an denen dann doch wieder Verbesserungen erforderlich sind (EP-B-0 299 291). Das bekannte Schaltschloß arbeitet mit Kulissenführungen.

Andererseits haben Schaltschlösser mit sogenannter fliegender Verklinkung, also ortsveränderlicher Verklinkungsstelie, den Vorteil einer genaueren Führung und geringerer Reibungsverluste, so daß man mit niedrigeren Federkräften auskommt. Bei einem bekannten kleinen Selbstschalter (DE-A-1 904 731) wird eine ortsveränderliche Verklinkung bei flächig nebeneinander angeordneten Bauelementen erreicht.

Der Erfindung liegt die Aufgabe zugrunde, eine Schutzschalteinrichtung mit kompakter Schaltschloß- und Kontaktanordnung zu entwickeln, die eine ortsveränderliche Verklinkungsstelle ermöglicht.

Die Lösung der geschilderten Aufgabe erfolgt durch eine Schutzschalteinrichtung nach Anspruch 1. Hierbei ist der bewegliche Kontaktarm in einer diesen umgreifenden Lasche beiderseitig an einer ersten Achslagerung mit der Lasche ortsveränderlich und drehbeweglich gelagert. An dieser Achslagerung ist außermittig auch die Klinke gelagert. Die Lasche weist eine weitere beiderseitige Achslagerung auf, an der außermittig der Auslösehebel ortsfest drehbeweglich gelagert ist. Um diese Achse verschwenkt auch die Lasche und der bewegliche Kontaktarm, wenn er nicht an einem feststehenden Kontakt anliegt. Die erste Achslagerung begrenzt den Ausschaltweg des Kontaktarms, beispielsweise unter Anstehen der Achse an einem Gehäuseanschlag. Sie wird daher auch als Aus-Anschlag bezeichnet.

Die Lasche bildet ein stabiles Tragelement für Klinke und Auslösehebel, die in einer Ebene über oder unter dem Kontaktbereich angeordnet werden können. Der stabile Laschenaufbau ermöglicht eine schnelle reibungsarme Kontaktöffnung bei einem verwindungsfrei geführten beweglichen Kontaktarm. Hierfür wird keine Langlochführung benötigt. Der asymmetrische Aufbau über mehrere Ebenen bewirkt den weiteren wesentlichen Vorteil, daß Rückzündungen vermieden werden, die entstehen, wenn ein Bewegkontakt nach der Abschaltung auf einen den Kontaktweg begrenzenden Anschlag schlägt und zurückprellt, wobei er sich dem feststehenden Kontakt des Kontaktpaars wieder annähert. Da der Aus-Anschlag in einer Ebene außermittig zur Kontaktanordnung, also außerhalb der Ebene der Kontaktanordnung, angeordnet ist, ergeben sich bei einem Auslöseschlag vom Schlaganker einer Auslöseeinrichtung Torsionsschwingungen, die auf den Schaltvorgang dämpfend wirken. Der geschilderte Aufbau vereint also einerseits eine stabile verwindungsfreie Führung für den beweglichen Kontaktarm mit andererseits dämpfenden Torsionsschwingungen beim Ausschalten auf den Auslösehebel. Dadurch werden Rückzündungen vermieden. Eine verwindungsfreie Führung des Kontaktarms verhindert auch unruhige Kontaktlagen.

Andererseits hat der Aufbau über mehrere Ebenen auch den Vorteil, daß eine kompakte Anordnung von Schaltschloß und Kontaktarm erzielt wird.

Die Achslagerung für den Auslösehebel kann vorteilhaft hinsichtlich der Achslagerung für den Kontaktarm auf der kontaktgebenden Seite des Kontaktarms angeordnet werden. Dadurch genügt eine Feder am Kontaktarm zur Erzeugung der Kontaktkraft und der Aufreißkraft bei der Kontaktöffnung. Dadurch benötigt man wiederum nicht mehrere Federkräfte, die sich wiederum bei verschiedenen Schaltabläufen kompensieren und vermindern würden.

Die Klinke kann in einem ortsveränderlichen Klinkenlager beabstandet zum Lager für den Kontaktarm eine Koppelstange zum Handbedienorgan lagern, was den Aufbau des Schaltschlosses fördert.

Der Kontaktarm kann vorteilhaft zweiteilig aus in Achsrichtung übereinander angeordneten Bauteilen gebildet werden. Ein Basisteil kann aus mechanisch festem Material ausgebildet sein und ein Kontaktträger oder ein kontaktbildender Kopfbereich kann aus elektrisch gut leitendem Material ausgeführt sein, das für die Schutzschalteinrichtung optimiert werden kann. Basisteil und Kontaktträger können in Achsrichtung übereinander überlappend angeordnet werden, was eine einfache Herstellung ermöglicht.

Mit dem Handbedienorgan kann ein Sprungschaltwerk in Verbindung stehen, derart daß beim Einschalten von Hand ein Distanz gebender Körper mit Abfallkante zwischen dem Kontaktpaar weggezogen wird, so daß eine sprunghafte Einschaltung erfolgt. Derartige Sprungschaltwerke sind in verschiedenen Ausführungen bekannt (DE-A-4 016 364). Derartige Sprungschaltwerke führen zu besonders intensiven Schaltstößen, die durch den erfindungsgemäßen Aufbau gedämpft werden.

Ein Magnetauslöser kann so angeordnet werden, daß sein Stößel, auch als Schlaganker bezeichnet, am Auslösehebel unter Bildung eines langen Hebelarms angreift.

Es ist vorteilhaft, daß am Kontaktarm eine Feder zwischen der Achslagerung für den Kontaktarm und der Achslagerung für den Auslösehebel angreift. Vorteilhaft wird die Feder auf der Seite zum Handbedienorgan angeordnet und als Zugfeder ausgeführt. Man erzielt dann durch diese Feder die Kontaktkraft und die Kontaktöffnungskraft, ohne eine Gegenfederkraft überwinden zu müssen. Die Lasche kann mit einem Schaltstellungsanzeiger verbunden sein. Die Führung des beweglichen Kontaktarms in der Lasche kann zwischen zusätzlichen Führungsrippen erfolgen.

Die Erfindung soll nun anhand von in der Zeichnung teilweise grob schematisch wiedergegebenen Ausführungsbeispielen näher erläutert werden.

In FIG 1 ist eine wesentliche Baugruppe der Schutzschalteinrichtung perspektivisch veranschaulicht. Eine Lasche umgreift beiderseitig einen beweglichen Kontaktarm und bildet Achsen für eine Achslagerung.

In FIG 2 ist die Baugruppe nach FIG 1 nach Art einer Explosionsdarstellung veranschaulicht.

In FIG 3 ist eine Schutzschalteinrichtung mit Handbedienorgan, Schaltschloß und Kontaktanordnung sowie einem Stößel eines der Übersichtlichkeit wegen nicht wiedergegebenen Magnetauslösers in der Ausschaltstellung dargestellt.

In FIG 4 ist in der Darstellungsweise nach FIG 3 die Einschaltstellung wiedergegeben.

In FIG 5 ist eine Sprungeinschaltung schematisch veranschaulicht, wobei der Übersichtlichkeit wegen weitere Bauteile nach den FIG 3 und 4 weggelassen sind.

In FIG 6 ist in der Darstellungsweise nach den FIG 3 und 4 und in Verbindung mit einer wiedergegebenen Schaltfeder die Schlageinleitung für eine Entklinkung veranschaulicht, wobei der Stößel eines Magnetauslösers gerade auf den Auslösehebel auftrifft.

In FIG 7 ist in der Darstellungsweise nach den FIG 3 und 4 eine zusätzliche Schaltstellungsanzeige wiedergegeben.

Die Schutzschalteinrichtung weist einen beweglichen Kontaktarm 1 nach FIG 1 auf, der in einer diesen umgreifenden Lasche 2 beiderseitig an einer ersten Achslagerung 3 in der Kinematik des Schaltschlosses mit der Lasche ortsveränderlich und drehbeweglich gelagert ist. Die Lasche 2 weist eine weitere beidseitige Achslagerung 4 auf, an der außermittig ein Auslösehebel ortsfest drehbeweglich gelagert werden kann. Um diese weitere Achse verschwenkt auch die Lasche und der bewegliche Kontaktarm, wenn er nicht an einem feststehenden Kontakt 7, nach FIG 3, anliegt. Die erste Achslagerung 3 begrenzt auch den Ausschaltweg des Kontaktarms 1. Man vergleiche die FIG 3.

In FIG 3 ist die Ausschaltstellung wiedergegeben. Die ortsfeste Achslagerung 4 für den Auslösehebel ist hinsichtlich der ortsveränderlichen Achslagerung 3 für den Kontaktarm 1 auf der kontaktgebenden Seite des Kontaktarms angeordnet. Der Kontaktarm 1 bildet mit einem feststehenden Kontakt 7 ein Kontaktpaar. Die Klinke 6 lagert in einem ortsveränderlichen Klinkenlager 8 beabstandet zum Lager 3 für den Kontaktarm 1 eine Koppelstange 9 zu einem Handbedienorgan 10.

Der Kontaktarm 1 ist im Ausführungsbeispiel zweiteilig aus in Achsrichtung übereinander angeordneten Bauteilen gebildet.

Ein Basisteil 11 aus mechanisch festem Material ist seitlich mit einem Kontaktträger 12 bzw. einem Kontaktteil bildenden Kopfbereich mechanisch fest verbunden, beispielsweise durch Elektropunktschweißen. Die elektrodynamische Auslösung kann durch einen elektromechanischen Auslöser erfolgen, dessen Stößel 13 veranschaulicht ist.

Die Einschaltstellung nach Verschwenken des Handbedienorgans 10 aus der Ausschaltstellung nach FIG 3 ist in FIG 4 veranschaulicht. Ein üblicher elektrothermischer Auslöser ist in FIG 4 ebenso wie in FIG 3 der Übersichtlichkeit wegen nicht dargestellt.

In FIG 6 ist ergänzend zur Darstellung nach FIG 4 eine am Kontaktarm 1 angreifende Feder 14 zwischen der Achslagerung 3 für den Kontaktarm und der Achslagerung 4 für den Auslösehebel 5 dargestellt. Außerdem ist der Moment wiedergegeben, wo der Stößel 13 auf dem Auslösehebel 5 infolge einer elektrodynamischen Auslösung auftrifft, um die Entklinkung durch Abfallen der Klinke 6 vom Auslösehebel 5 einzuleiten. Es ist günstig, wenn der Stößel 13 am Auslösehebel 5 unter Bildung eines langen Hebelarms 15 angreift.

In FIG 5 ist ein zusätzlich vorgesehenes Sprungschaltwerk 16 veranschaulicht, das mit dem Handbedienorgan 10 in Verbindung steht. Beim Einschalten von Hand wird ein Distanz gebender Körper 17 mit einer Abfallkante 18 zwischen dem Kontaktpaar 19 weggezogen, so daß eine sprunghafte Einschaltung erfolgt, bei der der Kontaktarm auf dem feststehenden Kontakt 7 auftritt. Ein derartiges Sprungschaltwerk ist im Prinzip in verschiedenen Ausführungen bekannt (DE-A-4 016 364). Die von einem derartigen Sprungschaltwerk ausgehenden Stoßkräfte werden durch die beschriebene Anordnung von beweglichem Kontaktarm 1, Lasche 2, Auslösehebel 5, Klinke 6 und Aus-Anschlag an der ersten Achslagerung 3 dämpfend abgefangen. Im Ausführungsbeispiel nach FIG 6 ist die Schaltfeder 14 auf der Seite zum Handbedienorgan 10 angeordnet und als Zugfeder ausgeführt.

Im Ausführungsbeispiel nach FIG 7 ist mit der Lasche 1 ein Schaltstellungsanzeiger 20 verbunden. Hierbei wird ein Sichtzeichen 21 unter einem Sichtfenster 22 in Kopplung einer Schaltstellung verschwenkt.

Der bewegliche Kontaktarm kann in der Lasche 2 zusätzlich durch Führungsrippen 23 geführt werden.

## Patentansprüche

1. Schutzschalteinrichtung, beispielsweise Leitungsschutzschalter, deren Schaltschloß zwischen einem Handbedienorgan (10) und zumindest einem beweglichen Kontaktarm (1) an einer Verklinkungsstelle zwischen einer Klinke (6) und einem Auslösehebel (5) durch eine Auslöseeinrichtung entklinkbar ist, **dadurch gekennzeichnet, daß** der bewegliche Kontaktarm (1) in einer diesen umgreifenden Lasche (2) beiderseitig an einer ersten Achslagerung (3) mit der Lasche ortsveränderlich und drehbeweglich gelagert ist, wobei an dieser Achslagerung (3) außermittig auch die Klinke (6) gelagert ist, und daß die Lasche (2) eine weitere beiderseitige Achslagerung (4) aufweist, an der außermittig der Auslösehebel (5) ortsfest drehbeweglich gelagert ist, und um die die Lasche (2) verschwenkt und der bewegliche Kontaktarm (1), wenn er nicht an einem feststehenden Kontakt (7) anliegt, wobei die erste Achslagerung (3) den Ausschaltweg des Kontaktarms (1) begrenzt.

2. Schutzschalteinrichtung nach Anspruch 1, **dadurch gekennzeichnet, daß** die Achslagerung (4) für den Auslösehebel (5) hinsichtlich der Achslagerung (3) für den Kontaktarm (1) auf der kontaktgebenden Seite des Kontaktarms (1) angeordnet ist.

3. Schutzschalteinrichtung nach Anspruch 1 oder 2, **dadurch gekennzeichnet, daß** die Klinke (6) in einem ortsveränderlichen Klinkenlager (8) beabstandet zum Lager (3) für den Kontaktarm (1) eine Koppelstange (9) zum Handbedienorgan (10) lagert.

4. Schutzschalteinrichtung nach einem der Ansprüche 1 bis 3, **dadurch gekennzeichnet, daß** der Kontaktarm (1) zweiteilig aus in Achsrichtung (3;4) überlappend verbundenen Bauteilen gebildet ist, einem Basisteil (11) aus mechanisch festem Material und aus einem Kontaktträger (12) bzw. einem kontaktbildenden Kopfbereich aus elektrisch gut leitendem Material.

5. Schutzschalteinrichtung nach Anspruch 3, **dadurch gekennzeichnet, daß** mit dem Handbedienorgan (10) ein Sprungschaltwerk (16) in Verbindung steht, derart daß beim Einschalten von Hand ein Distanz gebender Körper (17) mit Abfallkante (18) zwischen dem Kontaktpaar (19) weggezogen wird, so daß eine sprunghafte Einschaltung erfolgt.

6. Schutzschalteinrichtung nach einem der vorhergehenden Ansprüche, **dadurch gekennzeichnet, daß** ein Magnetauslöser mit seinem Stößel (13) am Auslösehebel (5) unter Bildung eines langen Hebelarms (15) angreifen kann.

7. Schutzschalteinrichtung nach einem der vorhergehenden Ansprüche, **dadurch gekennzeichnet, daß** am Kontaktarm (1) eine Feder (14) zwischen der Achslagerung (3) für den Kontaktarm (1) und der Achslagerung (4) für den Auslösehebel (5) angreift.

8. Schutzschalteinrichtung nach Anspruch 7, **dadurch gekennzeichnet, daß** die Feder (14) auf der Seite zum Handbedienorgan (10) angeordnet ist und als Zugfeder ausgeführt ist.

9. Schutzschalteinrichtung nach einem der vorhergehenden Ansprüche, **dadurch gekennzeichnet, daß** mit der Lasche (2) ein Schaltstellungsanzeiger (20) verbunden ist.

10. Schutzschalteinrichtung nach einem der vorhergehenden Ansprüche, **dadurch gekennzeichnet, daß** der bewegliche Kontaktarm (1) in der Lasche (2) zwischen Führungsrippen (23) geführt ist.

## Claims

1. Protective switch unit, for example a circuit breaker, the latching device of which can be unlatched between a manual control device (10) and at least one movable contact arm (1) at a latching point between a catch (6) and a release lever (5) by a release unit, **characterised in that** the movable contact arm (1) is located in a surrounding bracket (2) on a first axle bearing (3) so that it can move and rotate with the bracket, with the catch (6) also located off-centre on this axle bearing (3) and that the bracket (2) has a further axle bearing (4) on both sides, on which the release lever (5) is located off-centre in a fixed position but capable of rotation and around which the bracket (2) moves, as does the movable contact arm (1), unless it is in contact with a fixed contact (7), with the first axle bearing (3) limiting the disconnection path of the contact arm (1).

2. Protective switch unit according to Claim 1, **characterised in that** the axle bearing (4) for the release lever (5) is located on the contact side of the contact arm (1) in respect of the axle bearing (3) for the contact arm (1).

3. Protective switch unit according to Claim 1 or 2, **characterised in that** the catch (6) houses a coupling rod (9) to the manual control device (10) in a movable catch bearing (8) away from the bearing (3) for the contact arm (1).

4. Protective switch unit according to one of Claims 1 to 3, **characterised in that** the contact arm (1) is made up of two components connected and overlapping in the axle direction (3;4), a base part (11) made of mechanically strong material and a contact carrier (12) or a contact-forming head area made of a material which is a good electrical conductor.

5. Protective switch unit according to Claim 3, **characterised in that** a snap switch (16) is connected to the manual control device (10), such that during manual connection a spacer (17) with a tapered edge (18) is drawn away between the contact pair so that discontinuous connection results.

6. Protective switch unit according to one of the preceding claims, **characterised in that** a magnetic release device can act with its ram (13) on the release lever (5) to form a long lever arm (15).

7. Protective switch unit according to one of the preceding claims, **characterised in that** a spring (14) between the axle bearing (3) for the contact arm (1) and the axle bearing (4) for the release lever (5) acts on the contact arm (1).

8. Protective switch unit according to Claim 7, **characterised in that** the spring (14) is located on the side facing the manual control device (10) and is in the form of a tension spring.

9. Protective switch unit according to one of the preceding claims, **characterised in that** a switch position display (20) is connected to the bracket (2).

10. Protective switch unit according to one of the preceding claims, **characterised in that** the movable contact arm (1) is guided in the bracket (2) between guide fins (23).

## Revendications

1. Coupe-circuit, par exemple disjoncteur, dont le verrou de maintien peut être désencliqueté, par un dispositif de déclenchement entre un organe (10) de manoeuvre et au moins un bras (11) mobile de contact, en un point d'encliquetage entre un cliquet (6) et un levier (5) de déclenchement, **caractérisé en ce que** le bras (1) mobile de contact est monté, avec possibilité de modification de son emplacement et mobile en rotation, dans un cavalier (2) qui l'entoure, de part et d'autre, sur un premier palier (3) d'axe avec le cavalier, le cliquet (6) aussi étant monté de manière excentrée sur ce palier (3) d'axe, et **en ce que** le cavalier (2) a un autre palier (4) d'axe des deux côtés, sur lequel le levier (5) de déclenchement est monté de manière excentrée à emplacement fixe et avec possibilité de tourner, autre palier (4) autour duquel basculent le cavalier (2) et le bras (1) mobile de contact, lorsqu'il n'est pas appliqué à un contact (7) fixe, le premier palier (5) d'axe limitant la course de coupure du bras (1) de contact.

2. Coupe-circuit suivant la revendication 1, **caractérisé en ce que** le palier (4) d'axe pour le levier (5) de déclenchement est disposé par rapport au palier (3) d'axe pour le bras (1) de contact du côté donnant le contact du bras (1) de contact.

3. Coupe-circuit suivant la revendication 1 ou 2, **caractérisé en ce que** le cliquet (6) supporte dans un palier (8) de cliquet, dont l'emplacement peut être modifié, à distancé du palier (3) pour le bras (1) de contact, une tringle (9) d'accouplement à l'organe (10) de manoeuvre.

4. Coupe-circuit suivant l'une des revendications 1 à 3, **caractérisé en ce que** le bras (1) de contact est constitué en deux parties d'éléments reliés qui se chevauchent dans la direction (3, 4) de l'axe, à savoir une partie (11) de base, en un matériau rigide mécaniquement et un support de contact (12) ou une partie de tête formant le contact en un matériau bon conducteur de l'électricité.

5. Coupe-circuit suivant la revendication 3, **caractérisé en ce qu'**à l'organe (10) de manoeuvre est relié un mécanisme (16) de commutation à passage brusque, de façon à ce que, lors de l'enclenchement à la main, une pièce (17) donnant un écartement et ayant un bord (18) incliné entre la paire (19) de contacts soit retirée de manière à ce qu'il s'effectue un enclenchement brusque.

6. Coupe-circuit suivant l'une des revendications précédentes, **caractérisé en ce qu'**un déclencheur magnétique peut attaquer par son poussoir (13) le levier (5) de déclenchement en formant un long bras (15) de levier.

7. Coupe-circuit suivant l'une des revendications précédentes, **caractérisé en ce qu'**un ressort (14) attaque le bras (1) de contact entre le palier (3) d'axe pour le bras (1) de contact et le palier (4) d'axe pour le levier (5) de déclenchement.

8. Coupe-circuit suivant la revendication 7, **caractérisé en ce que** le ressort (14) est disposé du côté de l'organe (10) de manoeuvre et est réalisé en ressort de traction.

9. Coupe-circuit suivant l'une des revendications précédentes, **caractérisé en ce qu'**un indicateur (20) de position de commutation est relié au cavalier (2).

10. Coupe-circuit suivant l'une des revendications précédentes, **caractérisé en ce que** le bras (1) mobile de contact est guidé dans le cavalier (2) entre des nervures (23) de guidage.
